# EUROPÄISCHE PATENTSCHRIFT

(11) **EP 2 588 691 B1**
(45) Veröffentlichungstag und Bekanntmachung des Hinweises auf die Patenterteilung: **25.03.2015**
(21) Anmeldenummer: 11788343.9
(22) Anmeldetag: 24.06.2011
(51) Int. Cl.: E05B 79/08, E05B 79/10, E05B 85/02, E05B 85/08

(54) **KRAFTFAHRZEUGTÜRVERSCHLUSS**
MOTOR VEHICLE DOOR LOCK
FERMETURE DE PORTE DE VÉHICULE À MOTEUR

(30) Priorität: 30.06.2010 DE 202010009706 U
(43) Veröffentlichungstag der Anmeldung: 08.05.2013
(73) Patentinhaber: Kiekert Aktiengesellschaft, 42579 Heiligenhaus (DE)
(72) Erfinder: GRAUTE, Ludger, 45130 Essen (DE); WALDMANN, Thomas, 45481 Mülheim (DE)
(74) Vertreter: Gille Hrabal
(86) Internationale Anmeldenummer: PCT/DE2011/001371
(87) Internationale Veröffentlichungsnummer: WO 2012/000484

(56) Entgegenhaltungen:
- DE-A1- 10 361 445
- DE-U1-202007 002 225
- FR-A1- 2 819 004

## Beschreibung

Die Erfindung betrifft einen Kraftfahrzeugtürverschluss, mit einem Gesperre, und mit einem Hebelsystem mit wenigstens zwei winklig aneinander angeschlossenen und miteinander wechselwirkenden Hebeln, wobei der eine Hebel unter Definition einer Drehachse mit einem Gehäuse verbunden ist.

Bei dem angesprochenen Hebelsystem mag es sich um ein Betätigungshebelsystem und/oder ein Verriegelungshebelsystem handeln. Im gattungsbildenden Stand der Technik nach der DE 39 08 183 A1 der Anmelderin wird ein Kraftfahrzeugtürverschluss beschrieben, welcher unter anderem mit einem Innenverriegelungshebel und einem Verriegelungshaupthebel ausgerüstet ist. Auf den Innenverriegelungshebel arbeitet ein Innenverriegelungsknopf unter Zwischenschaltung eines Gestänges. Der Innenverriegelungshebel und der Verriegelungshaupthebel sind senkrecht zueinander angeordnet, folglich winklig aneinander angeschlossen.

Um Stellbewegungen des Innenverriegelungsknopfes über den Innenverriegelungshebel auf den Verriegelungshaupthebel zu übertragen, greift der Innenverriegelungshebel mit einem Kopf gelenkig in eine Aufnahme des Innenverriegelungshaupthebels ein. Eine solche Ausgestaltung hat sich grundsätzlich bewährt. Allerdings werden Probleme einer Gehäuseabdichtung nicht angesprochen. Tatsächlich muss bei Realisierung einer Innenverriegelung mit beispielsweise einem Innenverriegelungsknopf eine Verbindung des Innenverriegelungshebels mit dem fraglichen Innenverriegelungsknopf bzw. einem zwischengeschalteten Gestänge hergestellt werden. Das setzt eine mehr oder minder große Öffnung in dem Gehäuse voraus, in welchem die wesentlichen Bestandteile des Kraftfahrzeugtürverschlusses geschützt aufgenommen werden.

An dieser Stelle hat es bereits Ansätze im weiteren Stand der Technik nach der DE 25 36 431 A gegeben. Denn danach wird eine lösbare Verbindung zwischen einem türstirnseitig von außen aufgesetzten Kraftfahrzeugtürverschluss und einer Innenverriegelungsstange beschrieben. Die Innenverriegelungsstange ist über eine im Türstirnblech vorgesehene Öffnung mit dem Verriegelungshebel gelenkig verbunden. Zu diesem Zweck weist ein Ende der Verriegelungsstange ein Kupplungsstück auf, welches sich durch eine Öffnung erstreckt. Die Öffnung lässt eine Montage des Kupplungsstückes zu und ist an den Schwenkbereich des im Innern vorgesehenen Verriegelungshebels angepasst.

Bei dieser Ausführungsform fällt auf, dass die Montage relativ kompliziert ist, weil das endseitig der Verriegelungsstange vorhandene Kupplungsstück letztlich auf eine Steckachse aufgesetzt werden muss, die seinerseits mit dem Verriegelungshebel verbunden ist. Solche Maßnahmen erfordern besonderes Geschick bei der Montage und/oder zusätzliche Werkzeuge. Dadurch wird der Zusammenbau kompliziert und kostenträchtig. Hier setzt die Erfindung ein.

Der Erfindung liegt das technische Problem zugrunde, einen derartigen Kraftfahrzeugtürverschluss so weiterzuentwickeln, dass bei einfacher Montage ein dennoch weitgehend dichtes Gehäuse insbesondere im Bereich einer zwangsläufigen Gehäuseöffnung beobachtet wird.

Zur Lösung dieser technischen Problemstellung ist Kraftfahrzeugtürverschluss gemäß Anspruch 1 vorgeschlagen.

Nach vorteilhafter Ausgestaltung ist die fragliche Verstärkungsöffnung in einer Verstärkungslasche ausgebildet Außerdem ist die fragliche Verstärkungslasche vorteilhaft an einer Abdeckung für das Gehäuse vorgesehen.

Die Erfindung geht zunächst einmal von der Erkenntnis aus, dass durch die beiden winklig aneinander angeschlossenen und miteinander wechselwirkenden Hebel nicht zu vernachlässigende Kräfte auf das Gehäuse im Bereich der Drehachse ausgeübt werden, wenn das gesamte Hebelsystem eine Betätigung erfährt. Aus diesem Grund kommt der im Bereich der Drehachse vorgesehenen Verstärkungslasche des Gehäuses eine besondere Bedeutung zu. Denn die Verstärkungslasche greift im Bereich der Drehachse an, sorgt also im Bereich der Drehachse für eine besonders dauerhafte und stabile Auslegung des Gehäuses in diesem Bereich.

Im Allgemeinen ist die Verstärkungslasche an einer Abdeckung für das Gehäuse ausgebildet. Meistens ist das Gehäuse wenigstens zweiteilig ausgelegt und verfügt über ein Gehäuseunterteil und ein Gehäuseoberteil. Das Gehäuseunterteil wird regelmäßig als Schlossgehäuse bezeichnet, wohingegen das Gehäuseoberteil als Schlossdeckel oder Schlossabdeckung gekennzeichnet wird und die besagte Abdeckung darstellt.

Die Drehachse wird erfindungsgemäß durch einen die Verstärkungsöffnung durchgreifenden Stift definiert. Der Stift greift erfindungsgemäß in fluchtende Öffnungen im Gehäuse ein. Die fluchtenden Öffnungen finden sich meistens im Bereich einer Gehäuseöffnung. Durch diese Gehäuseöffnung wird wenigstens einer der beiden winklig aneinander angeschlossenen Hebel nach außerhalb des Gehäuses geführt. Meistens handelst es sich in diesem Zusammenhang um den im Gehäuse unter Berücksichtigung der Drehachse drehbar gelagerten Hebel. Außerdem sind erfindungsgemäß die fluchtenden Öffnungen in Stegen ausgebildet, welche den besagten Hebel zwischen sich aufnehmen. Die beiden Stege finden sich im Allgemeinen im Gehäuseunterteil (Schlossgehäuse). Dagegen ist die Verstärkungslasche mit der Verstärkungsöffnung meistens im Gehäuseoberteil (der Abdeckung) ausgebildet.

Um eine passgenaue und zugleich verstärkende Verbindung von einerseits Gehäuseunterteil und andererseits Gehäuseoberteil zu realisieren, ist jenseits der beiden Stege mit den fluchtenden Öffnungen eine Aufnahmetasche bzw. Ausnehmung für die Verstärkungslasche ausgebildet. Diese Aufnahmetasche findet sich im Gehäuseunterteil. In die Aufnahmetasche greift der Verstärkungssteg mit der Verstärkungsöffnung ein, welcher seinerseits am Gehäuseoberteil respektive dem Schlossdeckel ausgebildet ist.

Um an dieser Stelle eine passgenaue Verbindung von einerseits Gehäuseunterteil und andererseits Gehäuseoberteil zu realisieren, ist die Verstärkungslasche üblicherweise mit einem Positioniervorsprung ausgerüstet. Mit Hilfe dieses Positioniervorsprunges greift die Verstärkungslasche in die bereits angesprochene Ausnehmung respektive die Aufnahmetasche für die Verstärkungslasche ein. Dadurch kommt es bei einer Vereinigung von Gehäuseunterteil und Gehäuseoberteil zu einer Positionierung zwischen den beiden Gehäuseteilen und zugleich dazu, dass der Bereich der Drehachse durch die hier vorgesehene Verstärkungslasche eine besondere Abstützung und mechanische Stabilisierung erfährt.

Zugleich lässt sich der die Drehachse definierende Stift einfach und problemlos in die fluchtenden Öffnungen im Gehäuse einstecken bzw. in die beidseitigen Stege des Hebels eintreiben. Hierfür sorgt die Verstärkungsöffnung in der Verstärkungslasche, welche etwaige Fertigungstoleranzen in diesem Zusammenhang ausdrücklich zulässt. Denn die fragliche Verstärkungsöffnung ist im Regelfall rechteckig, insbesondere quadratisch ausgebildet. Der die Drehachse definierende Stift ist demgegenüber zentral angeordnet und zwar unter Berücksichtigung des zuvor bereits angesprochenen und vorgegebenen seitlichen Spieles. Jedenfalls kann der Stift die fragliche Verstärkungsöffnung in der Verstärkungslasche problemlos aufgrund des eingerichteten Spieles durchgreifen und durch die fluchtenden Öffnungen in den beiden beidseitigen Stege zur Bewegung des Hebels eingesteckt werden.

Diese Vorgehensweise spielt eine besondere Rolle, weil nach weiterer vorteilhafter Ausgestaltung die beiden winklig aneinander angeschlossenen und miteinander wechselwirkenden Hebel durch eine lösbare Steckverbindung im Bereich der Gehäuseöffnung miteinander drehgelenkig gekoppelt sind. Durch diese Gehäuseöffnung hindurch greift der eine Hebel in das Gehäuse ein bzw. zwischen die beidseitigen Stege und wird mit Hilfe des Stiftes gegenüber den beiden Stegen drehbar fixiert. Bei diesem Vorgang sind das Gehäuseunterteil und das Gehäuseoberteil miteinander vereinigt, so dass der Positioniervorsprung an der Verstärkungslasche in die Ausnehmung bzw. Aufnahmetasche jenseits der beiden Stege eingreift. In diesem Fall ist die fragliche Ausnehmung respektive Aufnahmetasche durch den Gehäusedeckel bzw. Schlossdeckel verschlossen und verbleibt lediglich die Gehäuseöffnung für den Eingriff des Hebels.

In diesem Zusammenhang ist der fragliche Hebel mit einem Zapfen ausgerüstet, welcher in eine Tasche am anderen Hebel eingreift. Die Tasche kann mit auffedernden Seitenwangen zur Aufnahme des Zapfens ausgerüstet sein. Außerdem hat es sich bewährt, wenn die Tasche senkrecht auf dem anderen Hebel aufsteht und sich bis in die Gehäuseöffnung erstreckt.

Im Ergebnis wird ein Kraftfahrzeugtürverschluss zur Verfügung gestellt, bei welchem insbesondere die beiden winklig aneinander angeschlossenen und miteinander wechselwirkenden Hebel bei geschlossenem Gehäuse, das heißt bei auf das Gehäuseunterteil aufgebrachtem Gehäuseoberteil, miteinander verbunden werden können, nämlich durch die beschriebene lösbare Steckverbindung. Das ist allerdings nicht zwingend. Jedenfalls kann das Kraftfahrzeugtürschloss inklusive Gehäuse fertig gestellt und abgedichtet werden, bevor die beiden Hebel miteinander gekoppelt werden. Erst im Anschluss hieran lässt sich der eine Hebel mit dem anderen Hebel koppeln. Dabei ist meistens der andere Hebel als Verriegelungshaupthebel ausgelegt und im Inneren des Gehäuses angeordnet. Der eine mit dem Zapfen ausgerüstete und in die Gehäuseöffnung einsteckbare Hebel ist demgegenüber als beispielsweise Innenverriegelungshebel ausgelegt.

Die Kopplung des nach außerhalb des Gehäuses geführten Innenverriegelungshebels mit dem im Innern vorhandenen Verriegelungshaupthebel wird nun durch die beschriebene Steckverbindung bewerkstelligt. Abschließend wird der eine Hebel bzw. Innenverriegelungshebel unter Definition der Drehachse mit dem Gehäuse wie beschrieben verbunden. Auf diese Weise kann die Montage des Innenverriegelungshebels im Anschluss an die vollständige Montage des Gehäuses erfolgen, und zwar bei bereits abgedichtetem Gehäuse.

Das Alles gelingt unter Realisierung einer möglichst kleinen Gehäuseöffnung. Denn die Gehäuseöffnung muss lediglich den Hebel respektive Innenverriegelungshebel in senkrechter Projektion aufnehmen und seine für die Betätigung erforderlichen Schwenkbewegungen um die zum Abschluss der Montage definierte Drehachse zulassen. Zugleich wird in diesem Zusammenhang ein größtmöglicher Hebelarm zur Verfügung gestellt, welcher von der im Bereich eines Bodens des Gehäuses angeordneten Drehachse bis in etwa zum Deckel bzw. Gehäusedeckel des Gehäuses reicht. Als Folge hiervon reichen kleine Stellwege des Innenverriegelungshebels regelmäßig aus, um den im Innern des Gehäuses befindlichen Verriegelungshaupthebel respektive Zentralverriegelungshebel einwandfrei in seiner Position zu verändern.

Dadurch wird unter dem Strich eine einfach Montage bei geringst möglichem Querschnitt der Gehäuseöffnung zur Verfügung gestellt, so dass etwaige Funktionsstörungen durch eindringendes Wasser und/oder Schmutz demzufolge auch auf ein Minimum reduziert sind. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: den erfindungsgemäßen Kraftfahrzeugtürverschluss in einer Frontansicht,
- Fig. 2: den Gegenstand nach Fig. 1 in Rückansicht,
- Fig: 3A bis 3C: den Gegenstand nach Fig. 1 im Detail, teilweise mit abgenommenem Gehäusedeckel bzw. entfernter Abdeckung,
- Fig. 4: den Gegenstand nach Fig. 3C aus einer anderen Blickrichtung und
- Fig. 5: den Gegenstand nach Fig. 4 ausschnittsweise in anderer Ansicht.

In den Figuren ist ein Kraftfahrzeugtürverschluss dargestellt, der zunächst einmal über ein Gehäuse 1 mit Trennwand 2 verfügt. In dem Gehäuse 1 werden ein in der Rückansicht nach Fig. 2 gezeigtes Gesperre 3, 4 sowie ein Verriegelungshebel 5, ein Kupplungshebel 6 und ein Betätigungshebel 7 gemäß Frontansicht nach Fig. 1 aufgenommen. Darüber hinaus erkennt man einen Innenverriegelungshebel 8 und einen Außenverriegelungshebel 9. Zum weiteren Aufbau gehört noch eine Antriebseinheit 10, 11, 12.

Die Antriebseinheit 10, 11, 12 setzt sich aus einem Motor bzw. Elektromotor 10, einer Antriebsschnecke 11 und einem Schneckenrad 12 zusammen, welches auf den Verriegelungshebel bzw. Verriegelungshaupthebel 5 arbeitet und diesen in wenigstens die Positionen "entriegelt" und "verriegelt" motorisch überführt. Vergleichbar sind auch der Innenverriegelungshebel 8 und der Außenverriegelungshebel 9 in der Lage, den Verriegelungshebel bzw. Verriegelungshaupthebel 5 in die fraglichen Positionen "entriegelt" bzw. "verriegelt" zu überführen.

In der Darstellung nach Fig. 1 befindet sich der Verriegelungshebel 5 in der Stellung "entriegelt". Um den Verriegelungshebel 5 in seine Stellung "verriegelt" zu überführen, muss der Verriegelungshebel 5 um seine zugehörige Drehachse 13 im Gegenuhrzeigersinn verschwenkt werden, wie ein zugehöriger Pfeil in der Fig. 1 andeutet. Das wird entweder dadurch bewerkstelligt, dass der Elektromotor 10 entsprechend beaufschlagt wird, so dass mit Hilfe des Schneckenrades 12 der Verriegelungshebel 5 durch die an dieser Stelle realisierten und ineinandergreifenden Verzahnungen eine entsprechende Beaufschlagung im Gegenuhrzeigersinn um die Drehachse 13 erfährt. Oder es ist auch möglich, dass der Innenverriegelungshebel 8 in der in Fig. 1 angedeuteten Pfeilrichtung beaufschlagt wird. Als Folge hiervon verschwenkt der Innenverriegelungshebel 8 um seine Drehachse 14, was erneut in eine Gegenuhrzeigersinnbewegung des Verriegelungshebels 5 mündet. Denn der Innenverriegelungshebel 8 greift mit einem Zapfen 15 in eine auf oder an dem Verriegelungshebel 5 angebrachte Zapfenaufnahme 16 ein.

Dabei mündet die in der Fig. 1 angedeutete Beaufschlagung des Innenverriegelungshebels 8 in der Pfeilrichtung in eine gleichgerichtete Bewegung des Zapfens 15, welcher die hiermit wechselwirkenden Zapfenaufnahme 16 folgt. Jedenfalls wird hierbei der Verriegelungshebel 5 im Gegenuhrzeigersinn verschwenkt und von seiner ehemals eingenommenen Position "entriegelt" in die Stellung "verriegelt" überführt. Dazu mag der Innenverriegelungshebel 8 mit einem nicht dargestellten Inneriverriegelurigsknopf ausgerüstet und verbunden sein, ähnlich wie dies in der einleitend bereits beschriebenen DE 39 08 183 A1 im Detail dargestellt ist.

In vergleichbarer Weise kann der Verriegelungshebel 5 mit Hilfe des Außenverriegelungshebels 9 verschwenkt werden. Dazu mag der Außenverriegelungshebel 9 eine Bewegung in der in Fig. 1 angedeuteten Pfeilrichtung erfahren. Der Außenverriegelungshebel 9 ist beispielsweise mit einem Schließzylinder verbunden. Sobald ein Schlüssel in den Schließzylinder eingesteckt und in Richtung "verriegeln" verdreht wird, sorgt eine damit verbundene Bewegung dafür, dass der Außenverriegelungshebel 9 in der Pfeilrichtung um die mit dem Verriegelungshebel 5 gemeinsame Drehachse 13 verschwenkt wird und den Verriegelungshebel 5 im Gegenuhrzeigersinn beaufschlagt.

Auf der Drehachse 13 ist neben dem Verriegelungshebel 5 bzw. Verriegelungshaupthebel 5 nicht nur der Außenverriegelungshebel 9 gelagert, sondern auch eine Drehfalle 3 des Gesperres 3, 4. Tatsächlich setzt sich das Gesperre 3, 4 aus einerseits der Drehfalle 3 und andererseits der mit der Drehfalle 3 wechselwirkenden und in die geschlossene Drehfalle 3 einfallenden Sperrklinke 4 üblicher Bauart zusammen. Man erkennt, dass das Gesperre 3, 4 einerseits und der Verriegelungshebel bzw. Verriegelungshaupthebel 5 sowie der Kupplungshebel 6 und ein Auslösehebel 7 andererseits in dem Gehäuse 1 aufgenommen werden, allerdings auf gegenüberliegenden Seiten mit Bezug zu der dazwischen angeordneten Trennwand 2.

Durch diese Anordnung können der Verriegelungshebel 5 sowie der Kupplungshebel 6 und der Betätigungshebel 7 einerseits in einer Ebene unterhalb der Trennwand 2 mit Bezug zur Fig. 2 und folglich unterhalb des Gesperres 3, 4 angeordnet werden ebenso wie eine Anordnung denkbar ist, bei welcher der Verriegelungshebel 5, der Kupplungshebel 6 und auch der Betätigungshebel 7 oberhalb des Gesperres 3, 4 platziert werden. Dadurch lassen sich Türverschlüsse unterschiedlicher Bauart, beispielsweise ein sogenanntes linkes Schloss und ein sogenanntes rechtes Schloss unter Beibehaltung der Grundkonstruktion realisieren.

Eine Besonderheit des dargestellten Türschlosses bzw. des hiermit realisierten Kraftfahrzeugtürverschlusses, zu dem noch ein nicht ausdrücklich dargestellter und mit dem Gesperre 3, 4 wechselwirkender Schließbolzen gehört, liegt nun in Folgendem. Wie man anhand der Fig. 1 erkennen kann, bilden der Verriegelungshebel bzw. Verriegelungshaupthebel 5 und der Innenverriegelungshebel 8 sowie der Außenverriegelungshebel 9 ein Hebelsystem 5, 8, 9, das im Rahmen des Beispiels als Verriegelungshebelsystem 5, 8, 9 ausgelegt ist. Dabei sind die beiden Hebel 5, 8 winklig aneinander angeschlossen und wechselwirken miteinander, weil der Zapfen 15 an dem Innenverriegelungshebel 8 in die Zapfenaufnahme 16 am Verriegelungshebel bzw. Verriegelungshaupthebel 5 eingreift. Im Beispielfall sind beide Hebel 5, 8 senkrecht zueinander angeordnet, was selbstverständlich keine zwingende Anordnung darstellt.

Tatsächlich sind die beiden vorerwähnten Hebel 5, 8 durch eine lösbare Steckverbindung 15, 16 im Bereich einer Gehäuseöffnung 17 miteinander drehgelenkig gekoppelt. Das wird im Detail so bewerkstelligt, dass der Innenverriegelungshebel 8 mit dem Zapfen 15 ausgerüstet ist, welcher senkrecht von dem Innenverriegelungshebel 8 absteht. Auf diese Weise ist der Innenverriegelungshebel 8 als Zapfenhebel 8 ausgelegt. Der Zapfen 15 greift in die Zapfenaufnahme 16 bzw. eine hierdurch gebildete Tasche 16 am anderen Hebel 5 ein und zwar seitlich. Dadurch ist der Verriegelungshebel bzw. Verriegelungshaupthebel 5 insgesamt als Taschenhebel 5 ausgelegt. Außerdem liegt eine seitliche Klemmverbindung zwischen einerseits dem Zapfen 15 und andererseits der seitlich geöffneten Tasche 16 vor.

Im Detail verfügt die Tasche bzw. Zapfenaufnahme 16 über zwei seitliche Seitenwangen 16b und eine Basis 16a, an welche die beiden Seitenwangen 16b angeschlossen sind. Die beiden Seitenwangen 16b sind auffedernd ausgelegt und dienen zur Aufnahme des Zapfens 15. Da die beiden Seitenwangen 16b im Wesentlichen senkrecht auf der Basis 16a der Tasche 16 aufstehen, wird im Querschnitt eine im Wesentlichen U-förmige Gestalt der Tasche 16 realisiert. Dadurch verfügt die Tasche 16 auf ihrer der Basis 16a gegenüberliegenden Seite über einen seitlichen Öffnungsschlitz 18. Folglich sind die beiden Seitenwangen 16b unter Berücksichtigung des zwischengeschalteten Öffnungsschlitzes 18 voneinander beabstandet.

Dieser seitliche Öffnungsschlitz 18 stellt sicher, dass der Zapfen 15 nur zum Teil seitlich in die Tasche 16 eintaucht und auch eintauchen kann und im Übrigen an den Zapfenhebel bzw. Innenverriegelungshebel 8 angeschlossen ist. Da die Tasche 16 senkrecht auf dem Verriegelungshebel bzw. Verriegelungshaupthebel respektive dem Taschenhebel 5 aufsteht, findet eine Vereinigung zwischen dem Innenverriegelungshebel 8 und dem Verriegelungshebel 5 dadurch statt, dass der Innenverriegelungshebel bzw. Zapfenhebel 8 mit seinem Zapfen 15 im Wesentlichen senkrecht im Vergleich zur Zeichenebene nach Fig. 1 in die zugehörige Tasche 16 eingesteckt wird. Bei diesem Vorgang federn die beiden Seitenwangen 16b auf und umgreifen den in die Tasche 16 eintauchenden Zapfen 15 lösbar. Zur lösbaren Verbindung sind an den jeweilig federnden Seitenwangen 16b Rastausformungen 19 und zugehörige Rasteinformungen 20 in Längsrichtung vorgesehen. Auf diese Weise besteht sogar die Möglichkeit, den Zapfen 15 lösbar in verschiedenen "Höhen" innerhalb der Tasche 16 zu fixieren, wie der Längsschnitt durch die Tasche 16 gemäß Fig. 3B deutlich macht.

Dadurch, dass sich die Tasche 16 bis in die Gehäuseöffnung 17 oder in den Bereich der Gehäuseöffnung 17 erstreckt, wird die Gehäuseöffnung 17 durch die Tasche 16 bzw. deren Taschenöffnung 21 zumindest teilweise ausgefüllt. Da die Taschenöffnung 21 ihrerseits von dem Zapfen 15 in Verbindung mit den Rastausformungen 19 nahezu vollständig ausgefüllt wird, erfährt die Gehäuseöffnung 17 einen signifikanten Verschluss durch die bis in die Gehäuseöffnung 17 vorkragende Tasche 16 mit ihrer Taschenöffnung 21.

In jedem Fall erstreckt sich die Tasche 16 ausgehend von der Gehäuseöffnung 17 ins Gehäuseinnere. Dadurch wird zwischen den beiden Seitenwangen 16b in Verbindung mit der Basis 16a der Tasche 16 insgesamt ein Kanal zur Aufnahme des Zapfens 15 geformt, welche sich gleichfalls ausgehend von der Gehäuseöffnung 17 senkrecht in Richtung des Gehäuseinneren erstreckt, und zwar in Richtung auf den Verriegelungshebel bzw. Verriegelungshaupthebel 5 hin.

Bei einer vergleichenden Betrachtung der Figuren 3A bis 3C erkennt man, dass sich der Verriegelungshebel bzw. Verriegelungshaupthebel 5 respektive der Taschenhebel 5 vollständig im Innern des Gehäuses 1 befindet. Dagegen kragt der Innenverriegelungshebel bzw. Zapfenhebel 8 zumindest teilweise aus dem fraglichen Gehäuse 1 hervor und befindet sich teilweise außerhalb des Gehäuses 1. Denn er durchgreift teilweise die Gehäuseöffnung 17. Dadurch, dass die lösbare Steckverbindung 15, 16 zwischen den beiden Hebeln 5, 8 im Bereich der Gehäuseöffnung 17 realisiert ist, kann das gezeigte Kraftfahrzeugtürschloss inklusive einer Abdeckung 22 für das Gehäuse 1 vollständig (vor-)montiert werden.

Erst nach Anbringung der Abdeckung 22 wird der Innenverriegelungshebel 8 mit dem Verriegelungshebel 5 gelenkig verbunden, indem die an dieser Stelle realisierte lösbare Steckverbindung 15, 16 hergestellt wird. Dazu wird der Zapfenhebel bzw. Innenverriegelungshebel 8 mit dem Taschenhebel respektive Verriegelungshaupthebel 5 durch eine im Vergleich zur Gehäuseöffnung 17 im Wesentlichen senkrechte Steckbewegung (i. w. senkrecht zur Zeichenebene nach Fig. 1) lösbar vereinigt. Nach dieser Vereinigung zwischen dem Zapfenhebel 8 und dem Taschenhebel 5 wird zum Abschluss noch ein Stift oder Dorn 23 in das Gehäuse 1 unter Definition der Drehachse 14 für den Taschenhebel bzw. Innenverriegelungshebel 8 eingesteckt. Denn im Bereich dieser Drehachse 14 wird der Taschenhebel bzw. Innenverriegelungshebel 8 durch den in fluchtende Öffnungen eingesteckten Stift oder Dorn 23 drehbar mit dem Gehäuse 1 verbunden. Die fluchtenden Öffnungen sind im Bereich bzw. unterhalb der Gehäuseöffnung 17 im Innern des Gehäuses 1 angeordnet.

Da sich die Drehachse 14 endseitig eines Dreharmes 8a des Zapfenhebel 8 am Grund des Gehäuses 1 befindet, erstreckt sich ein von der Drehachse 14 bis zum Zapfen 15 reichender Hebelarm nahezu über die gesamte Stärke S des Gehäuses 1. Dadurch lassen sich mit Hilfe des Innenverriegelungshebels 8 relativ große Drehmomente auf den Verriegelungshaupthebel 5 unter Zwischenschaltung der lösbaren Steckverbindung 15, 16 ausüben, so dass nur geringe Schwenkbewegungen des Innenverriegelungshebel 8 um die fragliche Drehachse 14 erforderlich sind, um den Verriegelungshaupthebel 5 zu verschwenken. Als Folge hiervon lässt sich die Gehäuseöffnung 17 relativ klein halten, um die fraglichen Schwenkbewegungen des Innenverriegelungshebels 8 zuzulassen.

Neben dem bereits angesprochenen Dreharm 8a mit der endseitig definierten Drehachse 14 verfügt der Zapfenhebel 8 zusätzlich noch über einen Anschlussarm 8b, welcher eine Verbindung über beispielsweise ein Gestänge mit einem Innenverriegelungsknopf eingeht. Der Dreharm 8a des Zapfenhebels 8 trägt den Zapfen 15.

Im Rahmen des Ausführungsbeispiels ist der Zapfenhebel bzw. Innenverriegelungshebel 8 als Winkelhebel, vorzugsweise L-förmiger Winkelhebel ausgelegt. Dagegen handelt es sich bei dem Verriegelungshebel bzw. Verriegelungshaupthebel 5 um einen Flächenhebel mit überwiegend flächiger Ausdehnung parallel zur Trennwand 2. Das ist selbstverständlich nur beispielhaft und nicht einschränkend zu verstehen.

Anhand der Fig. 4 und 5 wird deutlich, dass die durch den Stift bzw. Dorn 23 definierte Drehachse 14 für den Innenverriegelungshebel 8 wenigstens eine Verstärkungsöffnung 24 im Gehäuse 1 mit vorgegebenem seitlichem Spiel a, b durchgreift. Dieses seitliche Spiel a, b stellt sich dadurch ein, dass der Stift 23 im Ausführungsbeispiel und nicht einschränkend zylindrisch ausgebildet ist, wohingegen die Verstärkungsöffnung 24 über eine rechteckige und insbesondere quadratische Gestalt verfügt. Im Vergleich zu der quadratischen Verstärkungsöffnung 24 ist der Stift 23 zentral angeordnet, nämlich beispielsweise im Schnittpunkt der Diagonalen. Dadurch stellt sich das bereits angesprochene seitliche Spiel a, b ein, und zwar ein Spiel a in der Zeichenebene gemäß Fig. 1 parallel zu den Rastausformungen 19 und ein weiteres Spiel b in Einsteckrichtung des Innenverriegelungshebels 8 in die Tasche 16. - Jedenfalls durchgreift die mit Hilfe des Stiftes 23 definierte Drehachse 14 die fragliche Verstärkungsöffnung 24 im Gehäuse 1 mit dem angesprochenen und vorgegebenen seitlichen Spiel a, b.

Anhand einer vergleichenden Betrachtung der Fig. 4 und 5 erkennt man, dass die Verstärkungsöffnung 24 in einer Verstärkungslasche 25 ausgebildet ist. Im Ausführungsbeispiel ist die Verstärkungslasche 25 an der Abdeckung 22 vorgesehen bzw. an diese angeformt. Außerdem wird deutlich, dass die Verstärkungslasche 25 mit einem Positioniervorsprung 26 ausgerüstet ist. Der Positioniervorsprung 26 greift in eine Ausnehmung respektive Aufnahmetasche 27 für die Verstärkungslasche 25 ein.

Vor Montage des Innenverriegelungshebels 8 wie auch des Stiftes 23 sind das Gehäuse 1 und die Abdeckung 22 miteinander vereinigt worden. Bei diesem Vorgang greift der Positioniervorsprung 26 der Verstärkungslasche 25 an der Abdeckung 22 in die komplementär geformte Ausnehmung bzw. Aufnahmetasche 27 im Gehäuse 1 ein. Man erkennt, dass der Positioniervorsprung 26 kreisbogenförmig mit frontseitiger Anschlagkante ausgebildet ist, welche die komplementär kreisbogenförmige Ausnehmung respektive Aufnahmetasche 27 übergreift.

Der die Drehachse 14 definierende Stift 23 greift in fluchtende Öffnungen ein, die sich im Bereich der Gehäuseöffnung 17 finden respektive in Stegen 28 ausgebildet sind. Die Stege 28 sind beidseitig des Innenverriegelungshebels 8 vorgesehen und nehmen den Innenverriegelungshebel 8 zwischen sich auf. Bei diesem Vorgang können problemlos etwaige Fertigungstoleranzen ausgeglichen werden. Das stellt die Verstärkungsöffnung 24 mit dem seitlichen Spiel a, b gegenüber dem Stift 23 sicher.

Die Ausnehmung bzw. Aufnahmetasche 27 findet sich jenseits der Stege 28. Tatsächlich ist die Aufnahmetasche 27 für den Positioniervorsprung 26 an der Verstärkungslasche 25 der Abdeckung 22 neben dem gehäuseäußeren Steg 28 der beiden Stege 28 angeordnet. Dadurch wird die Aufnahmetasche 27 verschlossen, sobald die Abdeckung 22 mit dem Gehäuse 1 vereinigt ist bzw. ein Gehäuseoberteil 22 und ein Gehäuseunterteil 1 miteinander verbunden sind. Das geschieht vor Montage des Innenverriegelungshebels 8.

## Patentansprüche

1. Kraftfahrzeugtürverschluss, mit einem Gehäuse (1), mit einem Gesperre (3, 4), und mit einem im Gehäuse (1) aufgenommenen Hebelsystem (5, 8, 9) mit wenigstens zwei winklig aneinander angeschlossenen und miteinander wechselwirkenden Hebeln (5, 8), wobei der eine Hebel (8) unter Definition einer Drehachse (14) mit dem Gehäuse (1) verbunden ist, **dadurch gekennzeichnet, dass** die Drehachse (14) wenigstens eine Verstärkungsöffnung (24) im Gehäuse (1) mit vorgegebenem seitlichen Spiel (a, b) durchgreift,
die Drehachse (14) durch einen die Verstärkungsöffnung (24) durchgreifenden Stift (23) definiert wird,
der Stift (23) in fluchtende Öffnungen im Gehäuse (1) eingreift und
die fluchtenden Öffnungen in Stegen (28) ausgebildet sind, welche den Hebel (8) zwischen sich aufnehmen.

2. Kraftfahrzeugtürverschluss nach Anspruch 1, **dadurch gekennzeichnet, dass** die Verstärkungsöffnung (24) in einer Verstärkungslasche (25) ausgebildet ist.

3. Kraftfahrzeugtürverschluss nach Anspruch 2, **dadurch gekennzeichnet, dass** die Verstärkungslasche (25) an einer Abdeckung (22) für das Gehäuse (1) vorgesehen ist.

4. Kraftfahrzeugtürverschluss nach Anspruch 2 oder 3, **dadurch gekennzeichnet, dass** die Verstärkungslasche (25) mit einem in eine Ausnehmung (27) des Gehäuses (1) eingreifenden Positioniervorsprung (26) ausgerüstet ist.

5. Kraftfahrzeugtürverschluss nach Anspruch 4, **dadurch gekennzeichnet, dass** die Ausnehmung (27) als im Gehäuse (1) ausgebildete Aufnahmetasche (27) für die Verstärkungslasche (25) ausgebildet ist.

6. Kraftfahrzeugtürverschluss nach Anspruch 1, **dadurch gekennzeichnet, dass** die fluchtenden Öffnungen im Bereich einer Gehäuseöffnung (17) vorgesehen sind.

7. Kraftfahrzeugtürverschluss nach Anspruch 1, **dadurch gekennzeichnet, dass** die Stege (28) im Gehäuse (1) ausgebildet sind.

8. Kraftfahrzeugtürverschluss nach einem der Ansprüche 5 bis 7, **dadurch gekennzeichnet, dass** die Aufnahmetasche (27) jenseits der Stege (28) angeordnet ist.

9. Kraftfahrzeugtürverschluss nach einem der Ansprüche 1 bis 8, **dadurch gekennzeichnet, dass** die Verstärkungsöffnung (24) rechteckig. Insbesondere quadratisch, mit der demgegenüber zentral angeordneten Drehachse (14) ausgeführt ist.

## Claims

1. A motor vehicle door lock comprising a housing (1) having a locking mechanism (3, 4) and comprising a lever system (5, 8, 9) received in said housing (1) and comprising at least two interacting levers (5, 8) which are connected to each other at an angle, wherein the one lever (8) is connected to the housing (1) while defining a rotation axis (14), **characterized in that** the rotation axis (14) passes through at least one reinforcement opening (24) in the housing (1) with a predefined lateral play (a, b),
the rotation axis (14) is defined by a pin (23) passing through the reinforcement opening (24),
the pin (23) engages in aligned openings in said housing (1) and
the aligned openings are formed in webs (28) which receive the lever (8) between them.

2. A motor vehicle door lock according to claim 1, **characterized in that** the reinforcement opening (24) is formed in a reinforcement bracket (25).

3. A motor vehicle door lock according to claim 2, **characterized in that** the reinforcement bracket (25) is provided on a cover (22) of the housing (1).

4. A motor vehicle door lock according to claim 2 or 3, **characterized in that** the reinforcement bracket (25) is provided with a positioning projection (26) which engages with a recess (27) of said housing (1).

5. A motor vehicle door lock according to claim 4, **characterized in that** the recess (27) is designed as a reception pocket (27) for the reinforcement bracket (25), which pocket is formed in said housing (1).

6. A motor vehicle door lock according to claim 1, **characterized in that** the aligned openings are provided in the area of a housing opening (17).

7. A motor vehicle door lock according to claim 1, **characterized in that** the webs (28) are formed in said housing (1).

8. A motor vehicle door lock according to one of the claims 5 through 7, **characterized in that** the reception pocket (27) is arranged beyond the webs (28).

9. A motor vehicle door lock according to one of the claims 1 through 8, **characterized in that** the reinforcement opening (24) is designed rectangular, especially square, with the rotation axis (14) which is arranged centrally with respect to said opening.

## Revendications

1. Fermeture de porte de véhicule à moteur comprenant un boîtier (1) ayant un mécanisme de blocage (3, 4) et comprenant un système de leviers reçu dans le dit boîtier (1) et ayant au moins deux leviers (5, 8) interagissants et reliés l'un à l'autre de manière angulaire, l'un levier (8) étant relié au boîtier (1) en définissant un axe de rotation (14), **caractérisé en ce que** l'axe de rotation (14) passe à travers au moins une ouverture de renforcement (24) dans le boîtier (1) avec un jeu latéral prédéfini (a, b),
l'axe de rotation (14) est défini par une tige (23) passant à travers l'ouverture de renforcement (24),
la tige (23) s'engrène dans des orifices alignés dans le boîtier et
les orifices alignés sont formés dans des âmes (28) qui reçoivent le levier (8) entre elles.

2. Fermeture de porte de véhicule à moteur selon la revendication 1, **caractérisée en ce que** l'ouverture de renforcement (24) est formée dans une patte de renforcement (25).

3. Fermeture de porte de véhicule à moteur selon la revendication 2, **caractérisée en ce que** la patte de renforcement (25) est prévue sur une couverture (22) du boîtier (1).

4. Fermeture de porte de véhicule à moteur selon la revendication 2 ou la revendication 3, **caractérisée en ce que** la patte de renforcement (25) est munie d'une saillie de positionnement (26) qui se met en prise avec un évidement (27) du boîtier (1).

5. Fermeture de porte de véhicule à moteur selon la revendication 4, **caractérisée en ce que** l'évidement (27) est configuré comme poche de réception (27) destinée à la patte de renforcement (25), la poche étant formée dans le boîtier (1).

6. Fermeture de porte de véhicule à moteur selon la revendication 1, **caractérisée en ce que** les orifices alignés sont prévus au niveau d'une ouverture de boîtier (17).

7. Fermeture de porte de véhicule à moteur selon la revendication 1, **caractérisée en ce que** les âmes (28) sont formés dans le boîtier (1).

8. Fermeture de porte de véhicule à moteur selon l'une des revendications 5 à 7, **caractérisée en ce que** la poche de réception (27) est disposée au-delà des âmes (28).

9. Fermeture de porte de véhicule à moteur selon l'une des revendications 1 à 8, **caractérisée en ce que** l'ouverture de renforcement (24) est configurée en forme rectangulaire, notamment carrée, avec l'axe de rotation (14) disposé de manière centrale par rapport à l'ouverture.
